# EUROPÄISCHE PATENTSCHRIFT

(11) **EP 1 082 921 B1**
(45) Veröffentlichungstag und Bekanntmachung des Hinweises auf die Patenterteilung: **29.12.2004**
(21) Anmeldenummer: 99117748.6
(22) Anmeldetag: 09.09.1999
(51) Int. Cl.: A44C 21/00, G07F 1/06

(54) **Scheibenformiger Jeton als Kunststoffring mit Füllkörper**
Disc shaped token such as plastic disc with filling body
Jeton discoide du type disque plastique avec masse de remplissage

(43) Veröffentlichungstag der Anmeldung: 14.03.2001
(73) Patentinhaber: HTP High Tech Plastics AG, 7201 Neudörfl an der Leitha (AT)
(72) Erfinder: Schumi, Christian, 9500 VILLACH (AT); Schermann, Harald, 7451 OBERLOISDORF (AT)
(74) Vertreter: Riebling, Peter, Dr.-Ing.

(56) Entgegenhaltungen:
- EP-A- 0 694 872
- EP-A- 0 700 644
- WO-A-96/03725
- WO-A-96/25066
- FR-A- 2 656 538
- US-A- 3 211 267
- US-A- 5 406 264

## Beschreibung

Die Erfindung betrifft einen scheibenförmigen Jeton als Kunststoffring mit Füllkörper nach dem Oberbegriff des Patentanspruchs 1. Anwendungsgebiete des vorliegenden Erfindungsgegenstands sind beispielsweise Casino/Spielhallen-Jetons, Promotion-Jetons, Wert-Jetons, Spielautomaten-Münzen, Parkmünzen, Einkaufsmünzen, Personalisierungs-Münzen, beispielsweise für Hotelketten als Ausweiskarte.

Ein solcher scheibenförmiger Jeton ist vom Dokument EP-A-0694872 bekannt.

Ein derartiger scheibenförmiger Kunststoffkörper ist beispielsweise mit dem Gegenstand der EP 444 373 A1 bekanntgeworden. Bei diesem bekannten Kunststoffkörper wird in eine zentrale, mittlere Ausnehmung eines ringförmigen Kunststoffkörpers das Füllkörper eingesetzt, wobei das Füllkörper in eine innere, umlaufende Ringnut des Kunststoffkörpers eingepresst und dort gehalten wird.

Nachteil ist hier also ein erhöhter montagetechnischer und logistischer Aufwand, da nach der separaten Herstellung des Kunststoffkörpers und des Füllkörpers selbst, der Füllkörper in einem separaten Arbeitsschritt in die zentrale Ausnehmung des ringförmigen Kunststoffkörpers eingebracht werden muß.

Bei dieser Technik besteht der weitere Nachteil, daß es sich um eine reine Haftverbindung (Reibschlußverbindung) zwischen dem äußeren ringförmigen Teil und dem inneren Füllkörper handelt, wobei diese Rastverbindung hohen Beanspruchungen nicht unbedingt standhält.

Weiterer Nachteil der Ausführungsformen gemäß der EP 444 373 A1 ist, daß der in den ringförmigen Kunststoffkörper eingelegte Füllkörper, welches die hauptsächliche Information in Form einer Gravur oder eines Druckes trägt, im Bereich der Oberfläche des Kunststoffkörpers angebracht ist, und somit einer erhöhten mechanischen Belastung (z.B. Verkratzen) ausgesetzt ist, was die Lebensdauer derartiger scheibenförmiger Kunststoffkörper verkürzt.

Bei derartigen herkömmlichen scheibenförmigen Kunststoffkörpern, welche als Jeton verwendet werden, ist es auch nicht bekannt, einen Füllkörper einzubringen, welcher es möglich macht diesen Jeton zusätzlich in Automaten einzusetzen, da die entsprechend geeigneten metallischen Zusatzstoffe fehlen.

Der Erfindung liegt deshalb die Aufgabe zugrunde einen Kunststoffkörper der eingangs genannten Art so weiterzubilden, daß sein Aussehen ansprechender ist, und er ferner wesentlich einfacher und kostengünstiger herzustellen ist, er eine höhere Dauerhaltbarkeit aufweist und daß er auch für den Betrieb in herkömmlichen Automaten (z.B. Spielautomaten) geeignet ist.

Zur Lösung der gestellten Aufgabe ist die Erfindung durch die technische Lehre des Anspruches 1 gekennzeichnet.

Die Erfindung besteht im wesentlichen darin, daß der scheibenförmige Jeton im wesentlichen aus mindestens einem ringförmigen Kunststoffteil und einem innerhalb einer Ausnehmung dieses Kunststoffteils aufgenommenen Füllkörper besteht, welcher auf einem Füllkörper derart aufgebracht ist, daß dieser Kunststoffring den Randbereich des Füllkörpers radial und axial mindestens teilweise formschlüssig umfasst und daß der Füllkörper und der Kunststoffring ein in herkömmlichen Automaten detektierbares Material enthält.

Bevorzugt ist der Kunststoffring auf den Füllkörper durch einen Spritzgußprozess aufgebracht, er kann aber auch durch andere Verfahren wie Verkleben, Verpressen, Eingießen, Aufschrumpfen, Aufspannen oder ähnliches auf diesem aufgebracht sein.

Damit kommt es also zu einem absoluten sicheren, formschlüssigen Verbund zwischen dem Kunststoffkörper und dem Randbereich des Füllkörpers ohne wesentliche mechanische Spannungen und es ist keine Nachbearbeitung eines so hergestellten Kunststoffkörpers notwendig und die Lebensdauer dieses Kunststoffkörpers wird im Vergleich zu derartigen herkömmlichen Kunststoffkörpem erheblich erhöht.

In einer bevorzugten Ausführungsform der Erfindung ist es vorgesehen, daß innerhalb eines gewissen Randbereiches der Kunststoffring über den gesamten Umfang des Füllkörpers aufgebracht ist, es können jedoch auch nur radial und/oder axial Teile des Randbereiches des Füllkörpers vom Kunststoffring umgeben sein.

Der Kunststoffring ist vorzugsweise hoch verschleißfest, abriebfest und graphisch frei gestaltbar, wobei er entweder in der Farbe des Füllkörpers oder in einer beliebigen anderen Farbe ausgebildet sein kann. Er kann auch beispielsweise transparent oder transluzent ausgebildet sein und mit linsenartigen Schliffen versehen sein. Die randseitige Mantelfläche des Kunststoffrings kann vielfältig gestaltet sein und z.B. rund, polygon, oder ähnlich ausgebildet sein. Eine sehr gute Abriebfestigkeit wird in erster Linie zur Verhinderung des sogenannten Weißbruchs an den Kanten des Kunststoffrings erzielt, aber auch an der grafischen Gestaltung selbst.

Auf der außenliegenden Oberfläche des Kunststoffringes und/oder des Füllkörpers kann eine mechanische Prägung vorgesehen sein, z.B. ein Währungswert, aber auch zusätzlich in Form einer geprägten Codierung z.B. in Blindenschrift oder ähnlichem.

Zur Herstellung der Fälschungssicherheit können sowohl am/im Kunststoffring, als auch am/im Füllkörper auch Sicherheitsdruckverfahren angewendet werden und noch zusätzliche Pigmente, Farbmischungen und dgl. verwendet werden. Als Pigmente können fluoreszierende und/oder lumineszierende Sicherheitselemente verwendet werden, welche z.B. durch UV-Strahlung, sichtbarem Licht, ein elektrisches Feld, oder aber Wärmestrahlung angeregt werden können. Auch sind Glaskügelchen oder Elemente innerhalb des Kunststoffrings und/oder des Füllkörpers in Kombination oder einzeln zu den zuvor erwähnten Sicherheitselementen vorgesehen, welche spezielle Licht-Spiegeleffekte besitzen. Auch können im/am Kunststoffring und/oder Füllkörper Hologramme als Sicherheitsmerkmal vorgesehen sein. Bei Einsatz von drucktechnisch hergestellten Folien innerhalb oder auf der Oberfläche des Jetons kann z.B. mittels eines Lasers der Jeton personalisiert oder anderweitig gekennzeichnet werden.

Der Kunststoffring und/oder Füllkörper kann in sämtlichen bekannten Druckverfahren bedruckt werden. Sehr exakte Farben und Farbtreuheit sind hierbei möglich, bei sehr kräftigen Farbtönen. Es steht hierfür erfindungsgemäß eine sehr große Werbefläche zur Verfügung, die praktisch die gesamte Oberfläche des Kunststoffrings und des Füllkörpers einschließt und bei einer entsprechend transparent gestalteten Oberfläche auch das Innere des Kunststoffrings und des Füllkörpers.

Als Material für den Kunststoffring wird ein spritzgußfähiger Thermoplast bevorzugt, wie beispielsweise PS, PET, PMMA, PA, POM, PBT, CAB, PPS, ABS, PC, oder Kraton bzw. PUR etc.. Auch kann der Thermoplast für den Kunststoffring thermochrom ausgebildet sein, der z.B. bei 32° einen Farbumschlag verursacht.

Zur Verbesserung der Griffigkeit der Oberfläche des Kunststoffrings kann zusätzlich mindestens auf Teile des Außenbereiches des Kunststoffrings mindestens ein entsprechend geeigneter anderer Kunststoff aufgebracht sein, welcher eine geringere Härte und höhere Rauheit aufweist und dadurch dem Jeton einen hochwertigen, sympathischen "Soft-Touch" verleiht.

Bei der folgenden Ausführung handelt es sich nicht um einen Ausführungsbeispiel der Erfindung.

Als Material für den Füllkörper ist bevorzugt eine metallische Legierung (Münze) vorgesehen, die es ermöglicht, den Jeton sowohl an den Tischen des Casinos, als auch in einem Spielautomaten oder anderweitigen Automaten einzusetzen. Der metallische Füllkörper muß also beispielsweise induktiv oder kapazitiv detektiert werden können.

Dieser metallische Füllkörper besitzt einen zentralen, an der Oberfläche befindlichen Prägebereich, auf welchem Informationen aufgebracht sind, z.B. ein Währungswert oder eine beliebige andere Zahl.

Mit dem Gegenstand der vorliegenden Erfindung kann der Kunststoff-Füllkörper mit Spezial-Effekten eingesetzt werden, jedoch muß immer gewährleistet werden, daß er in einem Automaten einsetzbar ist, der Jeton muß also z.B. induktiv und/oder kapazitiv detektiert werden können. Hierbei kommt in Frage, daß innerhalb des Materials des Kunststoff-Füllkörpers und/oder auf der Oberfläche feine Metallpartikel ein-/aufgebracht sind, welche sich für den Einsatz in Automaten entsprechend eignen. Diese Metallpartikel können magnetisch sein, oder auch magnetisierbar sein, und bilden dann ein detektierbares Sicherheits- und/oder Registriermerkmal. Die gewöhnliche Größe solcher Metallpartikel, auch "Flitter" genannt, liegt etwa bei 100 µm. Auch ist es möglich eine metallische Schicht auf/in den Kunststoff-Grundkörper des Einlegeteils auf/einzubringen, wobei derartige laminierte Kunststoff-Füllkörper dann aus plattenförmigen Rohbögen einfach und kostengünstig ausgestanzt werden können.

Die Form des Füllkörpers ist bevorzugt ebenfalls etwa scheibenförmig ausgebildet und die Berandung kann die gleichen Varianten zeigen wie der Kunststoffring.

Sowohl der Kunststoffring, als auch der Füllkörper sind bevorzugt rotationssymmetrisch in Ringform bzw. Scheibenform aufgebaut.

Zur Verbesserung der Verbindung zwischen Kunststoffring und Füllkörper können z.B. etwa axial verlaufende Ansätze am Kunststoffring und/oder Füllkörper vorgesehen sein, welche im überlappenden Randbereich jeweils vom Kunststoffring in den Füllkörper ragen und/oder vom Füllkörper in den Kunststoffring.

Der Füllkörper ist vorzugsweise in etwa axial und radial mittig in dem Kunststoffring aufgenommen und so ist der Füllkörper optimal gegen mechanische Beschädigungen geschützt. Dies ist um so wichtiger, da vorzugsweise die wichtigsten Informationen auf dem Füllkörper angebracht sind, und dort in einem zentralen, an der Oberfläche liegenden Prägebereich.

Außerdem kann es vorgesehen sein, daß eine verbesserte Stapelbarkeit der Jetons dadurch erreicht wird, daß etwa axial aus der Oberfläche des Kunststoffringes sich erstreckende, kleine Wülste und/oder Nuten vorgesehen sind. Die Wülste des einen Jetons greifen dann beim Übereinanderstapeln in eine Nut im benachbarten Jeton ein. Es kann aber auch auf der einen Seite des Jetons ein axialer, ringförmiger Wulst am Kunststoffring vorgesehen sein und auf der anderen Seite ebenfalls ein axialer, ringförmiger Wulst, jedoch mit geringerem Durchmesser. Somit können dann die Wülste mit verschiedenem Durchmesser unterschiedlicher Jetons ineinandergreifen und dadurch eine äußerst sichere Stapelung von großer Höhe erreicht werden.

Zusätzlich zeichnen sich die Materialien für den Jeton durch gute Chemikalienbeständigkeit, gute Licht-Echtheit und angenehmen Klang bei Einsatz als Spiele-Jeton aus.

Die Abmessungen der Jetons sind variabel im Bereich von 36 und 40 mm Durchmesser im EU-Standard gewählt, daneben noch mit 34, 38, 43, 45 mm Durchmesser.

Das erreichbare Gewicht liegt bei Materialwahl Polypropylen mit 50% Glas und bei PA und POM mit Zugabe von Bariumsulfat mit etwa 70% ohne weiteres bei +/- 10 Gramm.

Bedingt durch die Tatsache, daß der Füllkörper sich über die gesamte Fläche des Kunststoffkörpers erstreckt (und sich nicht nur im Mittenbereich befindet), erreicht man ein wesentlich größeres Volumen und Gewicht. Dies ist eine der wesentlichen Forderungen an Spielhallen-Jetons, die ein gewisses Mindestgewicht aufweisen müssen. Mit dem Gegenstand der vorliegenden Erfindung lässt sich dieses Mindestgewicht sehr leicht erreichen, denn der Füllkörper erstreckt sich praktisch über den gesamten Außendurchmesser des Spielhallen-Jetons und ist nicht nur auf einen mittleren Bereich beschränkt.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander. Alle in den Unterlagen, einschließlich der Zusammenfassung, offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: Schnitt durch einen Kunststoffkörper nach der Erfindung entlang der Symmetrielinie;
- Figur 2:: Draufsicht auf den Kunststoffkörper nach Fig. 1;
- Figur 3:: Draufsicht des separaten Füllkörpers;

In Figur 1 und 2 ist der generelle Aufbau eines erfindungsgegenständlichen scheibenförmigen Jeton 1 im Schnitt bzw. in Draufsicht dargestellt, wobei der gesamte Jeton 1 etwa rotationssymmetrisch um die Rotationsachse 6 ausgebildet ist. Der Kunststoffring 2 umgibt den Randbereich 5 des Füllkörpers 3 derart formschlüssig, daß der Füllkörper 3 mitsamt seinen im Prägebereich 4 aufgeprägten Informationen geschützt vor mechanischen Beschädigungen ist. Der Kunststoffring 2 ist also aus einem äußerst mechanisch und chemisch robusten und strahlungsbeständigen Kunststoff hergestellt.

Etwa ein Drittel der radialen Breite des Ringes des Kunststoffringes 2 wird hier von dem Randbereich 5 des Füllkörpers 3 durchdrungen, in anderen Ausführungsformen kann es aber vorgesehen sein, daß die Hälfte oder ¾ oder mehr der Breite des Ringes des Kunststoffringes 2 vom Füllkörper 3 radial durchdrungen wird.

Das Verhältnis der axialen Abmessungen zwischen Füllkörper 3 und Kunststoffring 2 liegt hier bei etwa 1:3, der Kunststoffring 2 ist also vorzugsweise etwa 3 mal so dick ausgebildet, wie der Füllkörper 3.

Als weiteren Schutz vor mechanischen Beschädigungen sind sowohl die Kanten des Außenumfangs, als auch die Kanten des Innenumfangs des Kunststoffringes 2 gebrochen und dadurch wird dort eine ringsumlaufende Fase gebildet, wodurch also mechanisch stabile innere 7 und äußere Fasenflächen 8 vorhanden sind.

Der Prägebereich 5 liegt etwa zentrisch zum Füllkörper 3 und ist auf beiden Seiten vorgesehen, wobei die gleiche oder aber verschiedene Informationen vorgesehen sein können.

In Figur 3 ist ein separates Einlegeteil 3 mit mittigem Prägebereich 4 in der Draufsicht dargestellt. Hier ist in Zusammenschau mit Figur 2 gut ersichtlich, daß der in den Kunststoffring 2 aufgenommene Randbereich 5 des Einlegeteils 3 bei etwa 10% liegt, bezogen auf den Durchmesser des Einlegeteils 3. Dieser Randbereich 5 des Einlegeteils 3 kann jedoch auch mehr wie 10% betragen um die Verbindung zwischen Kunststoffring 2 und Einlegeteil 3 zu stabilisieren.

### Zeichnungslegende

- 1: Jeton
- 2: Kunststoffring
- 3: Füllkörper
- 4: Prägebereich
- 5: Randbereich
- 6: Rotationsachse
- 7: innere Fasenfläche
- 8: äußere Fasenfläche

## Patentansprüche

1. Scheibenförmiger Jeton (1), insbesondere Casino-Jeton, im wesentlichen bestehend aus mindestens einem ringförmigen Kunststoffteil (2) und einem innerhalb einer Ausnehmung dieses Kunststoffteils aufgenommenen Füllkörper (3), wobei der Kunststoffring (2) auf dem Füllkörper (3) derart aufgebracht ist, daß der Kunststoffring (2) den Randbereich (5) des Füllkörpers (3) radial und axial mindestens teilweise formschlüssig umfasst, wobei das Material für den Füllkörper (3) ein Kunststoff ist, und wobei der Füllkörper (3) ein in Automaten detektierbares Material enthält, welches auf und/oder im Material des Kunststoff-Füllkörpers (3) in Form von feinen Metallpartikeln und/oder einer metallischen Folie oder Schicht ein-/aufgebracht ist, **dadurch gekennzeichnet, daß** auch der Kunststoffring (2) ein in Automaten detektierbares Material enthält.

2. Scheibenförmiger Jeton (1) nach Anspruch 1, **dadurch gekennzeichnet, daß** der Kunststoffring (2) auf den Füllkörper (3) durch ein Spritzgußverfahren aufgebracht ist.

3. Scheibenförmiger Jeton (1) nach einem der Ansprüche 1 oder 2, **dadurch gekennzeichnet, daß** der Kunststoffring (2) mit linsenartigen Schliffen versehen ist.

4. Scheibenförmiger Jeton (1) nach einem der Ansprüche 1 bis 3, **dadurch gekennzeichnet, daß** auf den außen liegenden Oberflächen des Kunststoffringes (2) und/oder des Füllkörpers (3) eine mechanische Prägung vorgesehen ist, welche Informationen enthält.

5. Scheibenförmiger Jeton (1) nach Anspruch 4, **dadurch gekennzeichnet, daß** die mechanische Prägung eine Codierung enthält.

6. Scheibenförmiger Jeton (1) nach Anspruch 5, **dadurch gekennzeichnet, daß** die Codierung in Form einer Blindenschrift vorgesehen ist.

7. Scheibenförmiger Jeton (1) nach einem der Ansprüche 1 bis 6, **dadurch gekennzeichnet, daß** im/am Kunststoffring (2) und/oder im/am Füllkörper (3) optische Sicherheitselemente in Form von fluoreszierenden und/oder lumineszierenden und/oder lichtspiegelnden/lichtbrechenden Pigmenten vorgesehen sind.

8. Scheibenförmiger Jeton (1) nach einem der Ansprüche 1 bis 7, **dadurch gekennzeichnet, daß** im Kunststoffring (2) und/oder im Füllkörper (3) optische Sicherheitselemente in Form von Hologrammen vorgesehen sind.

9. Scheibenförmiger Jeton (1) nach einem der Ansprüche 1 bis 8, **dadurch gekennzeichnet, daß** in/am Kunststoffring (2) und/oder im/am Füllkörper (3) magnetische und/oder magnetisierbare Sicherheitselemente vorgesehen sind.

10. Scheibenförmiger Jeton (1) nach einem der Ansprüche 1 bis 9, **dadurch gekennzeichnet, daß** die Oberfläche und/oder das Innere des Kunststoffrings (2) und/oder des Füllkörpers (3) mit graphischen, farbig gestalteten Informationen versehen ist.

11. Scheibenförmiger Jeton (1) nach einem der Ansprüche 1 bis 10, **dadurch gekennzeichnet, daß** der Jeton (1) personalisierbar ist.

12. Scheibenförmiger Jeton (1) nach Anspruch 11, **dadurch gekennzeichnet, daß** die Personalisierung mittels eines Lasers erfolgt.

13. Scheibenförmiger Jeton (1) nach einem der Ansprüche 1 bis 12, **dadurch gekennzeichnet, daß** mindestens in Teile der Oberfläche des Kunststoffrings (2) mindestens ein entsprechend geeigneter anderer Kunststoff aufgebracht ist, welcher eine geringere Härte und/oder höhere Rauheit aufweist als der Kunststoffring (2).

14. Scheibenförmiger Jeton (1) nach Anspruch 1 bis 13, **dadurch gekennzeichnet, daß** die metallische Folie des Kunststoff-Füllkörpers (3) aus einem laminierten Bogen ausgestanzt worden ist.

15. Scheibenförmiger Jeton (1) nach einem der Ansprüche 1 bis 14, **dadurch gekennzeichnet, daß** der Kunststoffring (2) und der Füllkörper im wesentlichen rotationssymmetrisch zu einer Rotationsachse (6) sind.

16. Scheibenförmiger Jeton (1) nach einem der Ansprüche 1 bis 15, **dadurch gekennzeichnet, daß** der Füllkörper (3) in etwa axial und radial mittig in dem Kunststoffring (2) aufgenommen ist.

17. Scheibenförmiger Jeton (1) nach einem der Ansprüche 1 bis 16, **dadurch gekennzeichnet, daß** zur besseren Stapelbarkeit in/an der Oberfläche des Kunststoffringes (2) und/oder des Füllkörpers (3) kleine Wülste und/oder Nuten vorgesehen sind.

## Revendications

1. Jeton (1) en forme de disque, en particulier jeton de casino, composé essentiellement d'au moins un élément annulaire en matière plastique (2) et d'un corps de remplissage (3) logé dans une cavité de cet élément en matière plastique, la bague en matière plastique (2) étant posée sur le corps de remplissage (3) de manière à entourer la zone du bord (5) du corps de remplissage (3) radialement et axialement au moins partiellement par complémentarité de forme, la matière pour le corps de remplissage (3) étant constituée par une matière plastique et le corps de remplissage (3) contenant une matière, détectable dans des distributeurs automatiques, qui est introduite dans la matière du corps de remplissage en matière plastique (3) et/ou appliquée sur cette matière sous la forme de fines particules métalliques et/ou d'une feuille ou couche métallique, **caractérisé en ce que** la bague en matière plastique (2) contient elle aussi une matière détectable dans des distributeurs automatiques.

2. Jeton en forme de disque (1) selon la revendication 1, **caractérisé en ce que** la bague en matière plastique (2) est appliquée sur le corps de remplissage (3) grâce à un procédé de moulage par injection.

3. Jeton en forme de disque (1) selon la revendication 1 ou 2, **caractérisé en ce que** la bague en matière plastique (2) est pourvue de parties polies en forme de lentilles.

4. Jeton en forme de disque (1) selon l'une des revendications 1 à 3, **caractérisé en ce qu'**il est prévu sur les surfaces extérieures de la bague en matière plastique (2) et/ou du corps de remplissage (3) un estampage mécanique qui contient des informations.

5. Jeton en forme de disque (1) selon la revendication 4, **caractérisé en ce que** l'estampage mécanique contient un codage.

6. Jeton en forme de disque (1) selon la revendication 5, **caractérisé en ce que** le codage est prévu en braille.

7. Jeton en forme de disque (1) selon l'une des revendications 1 à 6, **caractérisé en ce qu'**il est prévu dans/sur la bague en matière plastique (2) et/ou dans/sur le corps de remplissage (3) des éléments de sécurité optiques sous la forme de pigments fluorescents et/ou luminescents et/ou réfléchissants/réfringents.

8. Jeton en forme de disque (1) selon l'une des revendications 1 à 7, **caractérisé en ce qu'**il est prévu dans la bague en matière plastique (2) et/ou dans le corps de remplissage (3) des éléments de sécurité optiques en forme d'hologrammes.

9. Jeton en forme de disque (1) selon l'une des revendications 1 à 8, **caractérisé en ce qu'**il est prévu dans/sur la bague en matière plastique (2) et/ou dans/sur le corps de remplissage (3) des éléments de sécurité magnétiques et/ou magnétisables.

10. Jeton en forme de disque (1) selon l'une des revendications 1 à 9, **caractérisé en ce que** la surface et/ou l'intérieur de la bague en matière plastique (2) et/ou du corps de remplissage (3) est pourvu d'informations graphiques en couleur.

11. Jeton en forme de disque (1) selon l'une des revendications 1 à 10, **caractérisé en ce qu'**il est apte à être personnalisé.

12. Jeton en forme de disque (1) selon la revendication 11, **caractérisé en ce que** la personnalisation se fait à l'aide d'un laser.

13. Jeton en forme de disque (1) selon l'une des revendications 1 à 12, **caractérisé en ce qu'**il est prévu dans des parties au moins de la surface de la bague en matière plastique (2) au moins une autre matière plastique appropriée qui présente une plus faible dureté et/ou une plus grande rugosité que la bague en matière plastique (2).

14. Jeton en forme de disque (1) selon les revendications 1 à 13, **caractérisé en ce que** la feuille métallique du corps de remplissage (3) a été découpée dans une tôle laminée.

15. Jeton en forme de disque (1) selon l'une des revendications 1 à 14, **caractérisé en ce que** la bague en matière plastique (2) et le corps de remplissage sont sensiblement symétriques en rotation par rapport à un axe de rotation (6).

16. Jeton en forme de disque (1) selon l'une des revendications 1 à 15, **caractérisé en ce que** le corps de remplissage (3) est logé dans la bague en matière plastique (2) de manière à peu près centrée axialement et radialement.

17. Jeton en forme de disque (1) selon l'une des revendications 1 à 16, **caractérisé en ce que** pour un meilleur empilage, il est prévu dans/sur la surface de la bague en matière plastique (2) et/ou du corps de remplissage (3) des petits renflements et/ou rainures.

## Claims

1. Disc-shaped counter (1), in particular a casino chip, substantially consisting of at least one annular plastics material part (2) and a filler piece (3) held inside a recess in this plastics material part, the plastics material ring (2) being applied to the filler piece (3) in such a way that the plastics material ring (2) surrounds the rim (5) of the filler piece (3) radially and axially in an at least partly form-fitting manner, the material for the filler piece (3) being a plastics material and the filler piece (3) containing a material that is detectable in slot-machines and which is introduced into/applied to the material of the plastics material filler piece (3) in the form of fine metal particles and/or a metallic foil or layer, **characterised in that** the plastics material ring (2) also contains a material that is detectable in slot-machines.

2. Disc-shaped counter (1) according to claim 1, **characterised in that** the plastics material ring (2) is applied to the filler piece (3) by an injection moulding process.

3. Disc-shaped counter (1) according to either claim 1 or claim 2, **characterised in that** the plastics material ring (2) is provided with lenticular faces.

4. Disc-shaped counter (1) according to any one of claims 1 to 3, **characterised in that** a mechanical impression which contains information is provided on the external surfaces of the plastics material ring (2) and/or filler piece (3).

5. Disc-shaped counter (1) according to claim 4, **characterised in that** the mechanical impression contains a coding.

6. Disc-shaped counter (1) according to claim 5, **characterised in that** the coding is provided in the form of a braille script.

7. Disc-shaped counter (1) according to any one of claims 1 to 6, **characterised in that** optical security elements in the form of fluorescent and/or luminescent and/or light-reflecting/light-refracting pigments are provided in/on the plastics material ring (2) and/or in/on the filler piece (3).

8. Disc-shaped counter (1) according to any one of claims 1 to 7, **characterised in that** optical security elements in the form of holograms are provided in the plastics material ring (2) and/or in the filler piece (3).

9. Disc-shaped counter (1) according to any one of claims 1 to 8, **characterised in that** magnetic and/or magnetisable security elements are provided in/on the plastics material ring (2) and/or in/on the filler piece (3).

10. Disc-shaped counter (1) according to any one of claims 1 to 9, **characterised in that** the surface and/or interior of the plastics material ring (2) and/or filler piece (3) is provided with graphic information portrayed in colour.

11. Disc-shaped counter (1) according to any one of claims 1 to 10, **characterised in that** the counter (1) can be personalised.

12. Disc-shaped counter (1) according to claim 11, **characterised in that** personalisation is effected by means of a laser.

13. Disc-shaped counter (1) according to any one of claims 1 to 12, **characterised in that** at least one suitable other plastics material possessing less hardness and/or more roughness than the plastics material ring (2) is applied at least in parts of the surface of the plastics material ring (2).

14. Disc-shaped counter (1) according to any one of claims 1 to 13, **characterised in that** the metallic foil of the plastics material filler piece (3) has been stamped out of a laminated sheet.

15. Disc-shaped counter (1) according to any one of claims 1 to 14, **characterised in that** the plastics material ring (2) and the filler piece are substantially rotationally symmetrical about an axis of rotation (6).

16. Disc-shaped counter (1) according to any one of claims 1 to 15, **characterised in that** the filler piece (3) is substantially axially and radially centred in the plastics material ring (2).

17. Disc-shaped counter (1) according to any one of claims 1 to 16, **characterised in that**, for better stackability, small ridges and/or grooves are provided in/on the surface of the plastics material ring (2) and/or filler piece (3).
